# EUROPÄISCHE PATENTSCHRIFT

(11) **EP 3 807 139 B1**
(45) Veröffentlichungstag und Bekanntmachung des Hinweises auf die Patenterteilung: **31.05.2023**
(21) Anmeldenummer: 19745996.9
(22) Anmeldetag: 09.07.2019
(51) Int. Cl.: B61D 17/12

(54) **SCHIENENFAHRZEUGWAGEN MIT EINEM WAGENKASTEN UND EINEM INNERHALB DES WAGENKASTENS ANGEORDNETEN DECKENGERÜST**
RAIL VEHICLE CAR HAVING A CAR BODY AND A CEILING FRAME ARRANGED WITHIN THE CAR BODY
VÉHICULE FERROVIAIRE COMPRENANT UNE CAISSE DE VÉHICULE ET UNE STRUCTURE DE PLAFOND DISPOSÉE À L'INTÉRIEUR DE LA CAISSE DE VÉHICULE

(30) Priorität: 13.08.2018 DE 102018213629
(43) Veröffentlichungstag der Anmeldung: 21.04.2021
(73) Patentinhaber: Siemens Mobility GmbH, 81739 München (DE)
(72) Erfinder: HESTERBERG, Joshua, 40822 Mettmann (DE); SCHÜREN, Dirk, 47800 Krefeld (DE); TREUTLER, Helmut, 47804 Krefeld (DE); WILHELM, Markus, 41239 Mönchengladbach (DE); KIESEL, Michael, 50858 Köln (DE); KRAUSE, Martin, 47495 Rheinberg (DE)
(74) Vertreter: Siemens Patent Attorneys
(86) Internationale Anmeldenummer: PCT/EP2019/068404
(87) Internationale Veröffentlichungsnummer: WO 2020/035220

(56) Entgegenhaltungen:
- WO-A1-2012/037953
- CN-U- 203 005 436
- CN-U- 204 355 056
- CN-U- 206 171 467
- DE-A1-102010 011 568

## Beschreibung

Die Erfindung betrifft einen Schienenfahrzeugwagen mit einem Wagenkasten und einem innerhalb des Wagenkastens angeordneten Deckengerüst, wobei das Deckengerüst zwei in Längsrichtung des Schienenfahrzeugwagens verlaufende Längsstreben aufweist, welche sich zumindest durch einen ersten Bereich des Wagenkastens erstrecken, wobei das Deckengerüst in dem ersten Bereich des Wagenkastens zumindest eine Querstrebe aufweist, welche die Längsstreben des Deckengerüsts miteinander verbindet, wobei die Längsstreben in dem ersten Bereich unter Verwendung der zumindest einen Querstrebe an dem Wagenkasten befestigt sind.

Ein solcher Schienenfahrzeugwagen ist beispielsweise aus der CN 203 005 436 U bekannt

In einem Schienenfahrzeugwagen sind viele Ausstattungselemente einzubauen. Einige Ausstattungselemente wie Innenverkleidungsteile, Klimakanäle und Raumtrennermodule werden beim Einbau in den Schienenfahrzeugwagen mit der Decke des Wagenkastens verbunden. Dabei müssen nicht nur die Anbindungen der betreffenden Ausstattungselemente zur Decke, sondern auch oftmals die Abmessungen der Ausstattungselemente selbst, projektspezifisch an Sitz-, Raumtrennungs- und Schrankpositionen angepasst werden.

Es ist das Ziel, eine Standardgröße für die Verkleidungsteile und Klimakanäle zu definieren, um die Gleichteilezahl möglichst zu erhöhen. Letztendlich müssen jedoch viele Ausstattungselemente bzw. viele Anbindungselemente dieser Ausstattungselemente für die verschiedenen Schnittstellen und/oder Bauraumeinschränkungen als Einzelteile geschaffen werden.

Das heißt, für die verschiedenen Ausstattungselemente werden derzeit die Anbindungen zum Wagenkasten bzw. zur Decke für verschiedene Ausgestaltungen des Schienenwagenkastens jeweils neu berechnet, konstruiert und gebaut. Dies stellt einen hohen Aufwand dar.

Sollen doch einheitliche Anbindungen und einheitlich konstruierte Ausstattungselemente genutzt werden, so muss bisher zumeist eine Anpassung der umgebenen Baugruppen und des Deckensystems erfolgen. Auch hierbei ist der Aufwand hoch.

Eine Aufgabe der Erfindung ist es, einen verbesserten Schienenfahrzeugwagen anzugeben, bei welchem eine standardisierte Anbindung von Ausstattungselementen möglich ist.

Die Aufgabe wird gelöst durch den Schienenfahrzeugwagen der oben genannten Art, bei dem erfindungsgemäß
der erste Bereich des Wagenkastens als ein Hochdach-Bereich ausgebildet ist und ein zweiter Bereich des Wagenkastens als ein Flachdach-Bereich ausgebildet ist,
wobei sich die Längsstreben des Deckengerüsts durch die beiden Bereiche erstrecken und die Längsstreben in den beiden Bereichen auf einer zumindest im Wesentlichen konstanten Höhe bezüglich mehrerer Radaufstandspunkte des Schienenfahrzeugwagens angeordnet sind.

Insbesondere kann die Querstrebe form- und/oder kraftschlüssig mit dem Wagenkasten verbunden sein.

Unter Verwendung der zumindest einen Querstrebe kann das Deckengerüst stabilisiert werden. Außerdem können Lasten unter Verwendung der zumindest einen Querstrebe besser über das Deckengerüst verteilt werden. Auf diese Weise kann das Deckengerüst größere Lasten tragen als ein Deckengerüst ohne Querstrebe (n) .

Auf diese Weise wird ermöglicht, dass Ausstattungselemente an das Deckengerüst angebunden werden.

Durch die Befestigung der Längsstreben unter Verwendung der zumindest einen Querstrebe an dem Wagenkasten kann außerdem eine variable und/oder flexible Anbindung des Deckengerüsts an den Wagenkasten ermöglicht werden. Auf diese Weise kann wiederum eine flexible Anbindung der Ausstattungselemente ermöglicht werden.

Sinnvollerweise verläuft die Querstrebe quer zu den Längsstreben. Insbesondere ist es zweckmäßig, wenn die Querstrebe in Querrichtung des Schienenfahrzeugwagens verläuft.

Wenn der Schienenfahrzeugwagen auf einem ebenen Untergrund steht, dann verlaufen die Längsstreben zweckmäßigerweise zumindest im Wesentlichen horizontal. Wenn der Schienenfahrzeugwagen auf einem ebenen Untergrund steht, dann verläuft die zumindest eine Querstrebe vorzugsweise zumindest im Wesentlichen horizontal.

Vorteilhafterweise sind die Längsstreben in dem ersten Bereich unter Verwendung der zumindest einen Querstrebe an einem Dach des Wagenkastens befestigt. Insbesondere kann die Querstrebe kraftschlüssig mit dem Dach verbunden sein.

Auf diese Weise kann das Deckengerüst an dem Dach variabel und/oder flexibel angebunden sein.

Zweckmäßigerweise bildet der Wagenkasten des Schienenfahrzeugwagens ein tragendes Grundgerüst aus.

Der Wagenkasten kann, insbesondere neben dem Dach, Seitenwände und einen Boden aufweisen. Der Wagenkasten kann, beispielsweise mittels Verkleidungselementen des Schienenfahrzeugwagens, verkleidet sein.

Vorzugsweise sind die Längsstreben als Profilschienen ausgebildet. Weiter ist es vorteilhaft, wenn die zumindest eine Querstrebe als Profilschiene ausgebildet ist.

Auf diese Weise können bei der Anbindung von Ausstattungselementen Toleranzen besonders einfach ausgeglichen werden. Außerdem können Einbaupositionen von Ausstattungselementen besonders einfach variiert werden.

Eine Profilschiene kann zum Beispiel ein Strangpressprofil oder ein Stranggussprofil sein. Beispielsweise kann die Profilschiene ein X-Profil aufweisen.

Die Längsstreben können jeweils mehrere einzelne, unter Verwendung von Verbindungselementen miteinander verbundene Strebenelemente aufweisen. Es ist vorteilhaft, wenn die zumindest eine Querstrebe unter Verwendung derselben Verbindungselemente oder unter Verwendung zumindest im Wesentlichen baugleicher Verbindungselemente mit den Längsstreben verbunden ist. Auf diese Weise kann die Zahl an Gleichteilen erhöht werden.

Prinzipiell kann die zumindest eine Querstrebe auch unter Verwendung anderer Verbindungselemente mit den Längsstreben verbunden sein.

Als im Wesentlichen baugleiche Verbindungselemente können Verbindungselemente aufgefasst werden, deren funktionelle Merkmale gleich oder im Wesentlichen gleich ausgebildet sind.

Die Querstrebe kann, insbesondere unter Verwendung eines Befestigungsmittels, unmittelbar an dem Wagenkasten befestigt sein. Beispielsweise kann die Querstrebe, insbesondere unter Verwendung eines Befestigungsmittels, unmittelbar an dem Dach befestigt sein.

Weiter kann die Querstrebe, insbesondere unter Verwendung eines Befestigungsmittels, mittelbar an dem Wagenkasten befestigt sein. Beispielsweise kann die Querstrebe, insbesondere unter Verwendung eines Befestigungsmittels, mittelbar an dem Dach befestigt sein. Zum Beispiel kann die Querstrebe, insbesondere unter Verwendung eines Befestigungsmittels, über einen an dem Wagenkasten, insbesondere an dem Dach, befestigten Innendeckencontainer des Schienenfahrzeugs an dem Wagenkasten, insbesondere an dem Dach, befestigt sein.

Der Schienenfahrzeugwagen kann zumindest einen, insbesondere mehrere Klimakanäle, aufweisen. Zweckmäßigerweise sind die Klimakanäle dazu eingerichtet, einem Innenraum des Schienenfahrzeugwagens klimatisierte Luft zuzuführen.

Es ist bevorzugt, wenn der Schienenfahrzeugwagen zumindest einen Klimakanal aufweist, der in dem ersten Bereich des Wagenkastens angeordnet ist. Der zumindest eine, im ersten Bereich angeordnete Klimakanal kann zumindest teilweise auf dem Deckengerüst angeordnet sein.

Es ist vorteilhaft, wenn der zumindest eine Klimakanal, welcher in dem ersten Bereich angeordnet ist, an dem Deckengerüst befestigt ist. Insbesondere kann das Deckengerüst den zumindest einen Klimakanal, welcher in dem ersten Bereich angeordnet ist, tragen.

Vorzugsweise ist der zumindest eine Klimakanal, welcher in dem ersten Bereich angeordnet ist, an der Querstrebe befestigt.

Auf diese Weise kann eine flexible Anbindung des Klimakanals erreicht werden.

Ferner kann der Schienenfahrzeugwagen ein Beleuchtungssystem aufweisen. Das Beleuchtungssystem kann mehrere Beleuchtungselemente aufweisen.

Die Beleuchtungselemente können separate Elemente des Beleuchtungssystems sein. Die Beleuchtungselemente können ferner Segmente des Beleuchtungssystems sein. Beispielsweise können die Segmente fest miteinander verbunden sein. Weiter können die Segmente einteilig miteinander verbunden sein. Beispielsweise können die Beleuchtungselemente Segmente eines Beleuchtungsbands sein.

Es ist bevorzugt, wenn der Schienenfahrzeugwagen zumindest ein Beleuchtungselement aufweist, welches in dem ersten Bereich des Wagenkastens angeordnet ist.

Es ist vorteilhaft, wenn das zumindest eine Beleuchtungselement, welches im ersten Bereich angeordnet ist, an dem Deckengerüst befestigt ist. Insbesondere kann das Deckengerüst das zumindest eine Beleuchtungselement, welches in dem ersten Bereich angeordnet ist, tragen.

Vorzugsweise ist das zumindest eine Beleuchtungselement, welches im ersten Bereich angeordnet ist, an der Querstrebe befestigt. Das zumindest eine Beleuchtungselement, welches an der Querstrebe befestigt ist, kann ein Beleuchtungselement einer ersten Art sein.

Weiter kann der Schienenfahrzeugwagen zumindest ein im ersten Bereich angeordnetes Beleuchtungselement aufweisen, welches an einer der Längsstreben befestigt ist. Ein Beleuchtungselement, welches an einer der Längsstrebe befestigt ist, kann ein Beleuchtungselement einer zweiten Art sein.

Es ist bevorzugt, wenn alle Beleuchtungselemente der zweiten Art jeweils an einer der Längsstreben befestigt sind. Insbesondere können alle Beleuchtungselemente der zweiten Art von dem Deckengerüst getragen werden.

Auf diese Weise kann eine flexible Anbindung eines Beleuchtungselements der ersten Art und/oder eines Beleuchtungselements der zweiten Art erreicht werden.

Der Schienenfahrzeugwagen weist außerdem Deckeninnenverkleidungselemente auf. Insbesondere kann der Schienenfahrzeugwagen Deckeninnenverkleidungselemente aufweisen, welche im ersten Bereich angeordnet sind. Vorzugsweise sind diejenigen Deckeninnenverkleidungselemente, welche im ersten Bereich angeordnet sind, an dem Deckengerüst befestigt. Insbesondere können diejenigen Deckeninnenverkleidungselemente, welche im ersten Bereich angeordnet sind, an den Längsstreben befestigt sein.

Es ist bevorzugt, wenn alle Deckeninnenverkleidungselemente jeweils an den Längsstreben befestigt sind. Insbesondere können alle Deckeninnenverkleidungselemente von dem Deckengerüst getragen werden.

Ferner weist der Schienenfahrzeugwagen zumindest ein Modul auf, welches beispielsweise als Raumtrennermodul, Monitormodul oder Haltestangenmodul ausgestaltetet sein kann. Vorzugsweise ist das Modul in dem ersten Bereich des Wagenkastens angeordnet. Zweckmäßigerweise ist das Modul, insbesondere in dem ersten Bereich, an dem Deckengerüst befestigt. Beispielsweise kann das Modul, insbesondere in dem ersten Bereich, an den Längsstreben befestigt sein.

Auf diese Weise kann auf eine (unmittelbare) Befestigung des Moduls an dem Dach verzichtet werden. Weiter kann auf diese Weise eine flexible Anbindung des Moduls erreicht werden.

Zweckmäßigerweise wird die Last des zumindest einen Moduls zumindest teilweise von dem Deckengerüst getragen. Insbesondere kann die Last des zumindest einen Moduls vollständig von dem Deckengerüst getragen werden.

In einer vorteilhaften Ausgestaltung der Erfindung weist das Deckengerüst im ersten Bereich mehrere solcher Querstreben auf.

Das heißt, dass vorzugsweise das Deckengerüst in dem ersten Bereich des Wagenkastens mehrere Querstreben aufweist, welche jeweils die Längsstreben des Deckengerüsts miteinander verbinden. Vorzugsweise sind die Längsstreben in dem ersten Bereich unter Verwendung der mehreren Querstreben an dem Wagenkasten befestigt. Insbesondere können die Längsstreben in dem ersten Bereich unter Verwendung der mehreren Querstreben an dem Dach befestigt sein.

Vorzugsweise sind die mehreren Querstreben auf einer zumindest im Wesentlichen konstanten Höhe bezüglich mehrerer Radaufstandspunkte des Schienenfahrzeugwagens angeordnet.

Dies kann sich positiv auf eine Modulbauweise des Schienenfahrzeugwagens auswirken.

Gemäß der Erfindung ist der erste Bereich des Wagenkastens als ein Hochdach-Bereich ausgebildet. Weiter ist es vorgesehen, dass ein zweiter Bereich des Wagenkastens als ein Flachdach-Bereich ausgebildet ist.

Die Längsstreben des Deckengerüsts erstrecken sich durch die beiden Bereiche. D. h., dass sich die Längsstreben des Deckengerüsts durch den ersten Bereich, auch Hochdach-Bereich, und den zweiten Bereich, auch Flachdach-Bereich, erstrecken.

Die Längsstreben sind in den beiden Bereichen auf einer zumindest im Wesentlichen konstanten Höhe bezüglich mehrerer Radaufstandspunkte des Schienenfahrzeugwagens angeordnet. Zweckmäßigerweise sind die letztgenannten Radaufstandspunkte die zuvor genannten Radaufstandspunkte des Schienenfahrzeugwagens.

Vorzugsweise ist das Dach in dem Hochdach-Bereich, d. h. in dem ersten Bereich des Wagenkastens, als ein Hochdach ausgebildet.

Insbesondere können in dem Hochdach-Bereich die Längsstreben unter Verwendung der zumindest einen Querstrebe an dem Hochdach befestigt sein. Beispielsweise kann die Querstrebe unter Verwendung eines Befestigungsmittels an dem Hochdach befestigt sein.

Weiter ist es vorteilhaft, wenn das Dach in dem Flachdach-Bereich, d. h. in dem zweiten Bereich des Wagenkastens, als ein Flachdach ausgebildet ist.

Sinnvollerweise haben das Flachdach und das Hochdach unterschiedliche Höhen, insbesondere unterschiedliche Maximalhöhen, bezüglich der Radaufstandspunkte des Schienenfahrzeugwagens. Insbesondere können das Flachdach und das Hochdach unterschiedliche Höhen, insbesondere unterschiedliche Maximalhöhen, bezüglich einer von den mehreren Radaufstandspunkten aufgespannten Ebene aufweisen. Es ist vorteilhaft, wenn das Flachdach niedriger ist als das Hochdach.

Weiter ist es vorteilhaft, wenn die zumindest eine Querstrebe zumindest im Wesentlichen auf derselben Höhe bezüglich der Radaufstandspunkte angeordnet ist wie das im Flachdach-Bereich als Flachdach ausgebildete Dach des Wagenkastens.

Insbesondere kann eine Unterkante der Querstrebe zumindest im Wesentlichen auf derselben Höhe bezüglich der Radaufstandspunkte angeordnet sein wie eine Unterkante des Flachdachs.

Wenn die zumindest eine Querstrebe zumindest im Wesentlichen auf derselben Höhe bezüglich der Radaufstandspunkte angeordnet ist wie das Flachdach, kann die Querstrebe und das Flachdach eine gemeinsame Anbindungs-Ebene bilden. Dies kann sich positiv auf eine Modulbauweise des Schienenfahrzeugwagens auswirken. Insbesondere können auf diese Weise für den ersten Bereich und für den zweiten Bereich des Wagenkastens gleiche Austattungselemente verwendet werden. Auf eine Anpassung der Ausstattungselemente und/oder der jeweiligen Anbindung an das Hochdach und/oder an das Flachdach in dem jeweiligen Bereich kann verzichtet werden.

Eine zumindest im Wesentlichen konstante Höhe und/oder zumindest im Wesentlichen auf derselben Höhe meint vorzugsweise, dass eine Höhendifferenz maximal wenige Millimeter beträgt. Beispielsweise kann die Höhendifferenz maximal 1 cm, insbesondere maximal 10 mm, besonders bevorzugt maximal 5 mm, betragen.

Das Schienenfahrzeug kann zumindest ein in dem Flachdach-Bereich, d. h. in dem zweiten Bereich des Wagenkastens, angeordnetes Modul aufweisen. Das Modul kann beispielsweise als Raumtrennermodul, Monitormodul oder Haltestangenmodul ausgestaltetet sein. Das in dem Flachdach-Bereich angeordnete Modul ist vorzugsweise an dem Deckengerüst befestigt. Beispielsweise kann das in dem Flachdach-Bereich angeordnete Modul an den Längsstreben befestigt sein. Insbesondere kann das in dem Flachdach-Bereich angeordnete Modul an dem sich durch den Flachdach-Bereich erstreckenden Teil der Längsstreben befestigt sein.

Auf diese Weise kann die Anbindung eines in dem zweiten Bereich angeordneten Moduls gleich sein zu der Anbindung eines in dem ersten Bereich angeordneten Moduls. Weiter kann auf diese Weise die Anbindung des Moduls unabhängig vom Einbauort in dem Schienenfahrzeugwagen sein.

Auf diese Weise kann eine Montage des Moduls vereinfacht werden. Weiter kann auf diese Weise die Modulbauweise des Schienenfahrzeugwagens erweitert werden.

Zweckmäßigerweise wird die Last des zumindest einen in dem Flachdach-Bereich angeordneten Moduls zumindest teilweise, insbesondere vollständig, von dem Deckengerüst getragen.

Es können auch Deckeninnenverkleidungselemente in dem Flachdach-Bereich angeordnet sein. Vorzugsweise sind diejenigen Deckeninnenverkleidungselemente, welche im Flachdach-Bereich angeordnet sind, an dem Deckengerüst, insbesondere an den Längsstreben, befestigt.

Weiter kann der Schienenfahrzeugwagen zumindest einen Klimakanal aufweisen, welcher im Flachdach-Bereich, also in dem zweiten Bereich des Wagenkastens, angeordnet ist. Der zumindest eine, im Flachdach-Bereich angeordnete Klimakanal kann unterhalb des Flachdachs angeordnet sein. Derjenige zumindest eine Klimakanal, der im Flachdach-Bereich angeordnet ist, ist vorzugsweise an dem Flachdach befestigt. Weiter kann der im Flachdach-Bereich angeordnet Klimakanal an den Längsschienen befestigt sein.

Ferner kann der Schienenfahrzeugwagen Beleuchtungselemente aufweisen, welche im Flachdach-Bereich angeordnet sind. Im Flachdach-Bereich angeordnet Beleuchtungselemente können Beleuchtungselemente der ersten Art sein, welche - insbesondere in dem Flachdach-Bereich - an dem Flachdach befestigt sind. Im Flachdach-Bereich angeordnete Beleuchtungselemente können weiter Beleuchtungselemente der zweiten Art sein, welche jeweils an einer der Längsstreben befestigt sind.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden. Insbesondere sind diese Merkmale jeweils einzeln und in beliebiger geeigneter Kombination mit dem erfindungsgemäßen Schienenfahrzeugwagen kombinierbar.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Die Ausführungsbeispiele dienen der Erläuterung der Erfindung und beschränken die Erfindung nicht auf die darin angegebene Kombination von Merkmalen, auch nicht in Bezug auf funktionale Merkmale. Außerdem können dazu geeignete Merkmale eines jeden Ausführungsbeispiels auch explizit isoliert betrachtet, aus einem Ausführungsbeispiel entfernt, in ein anderes Ausführungsbeispiel zu dessen Ergänzung eingebracht und mit einem beliebigen der Ansprüche kombiniert werden.

Es zeigen:
- FIG 1: ein Deckengerüst eines Schienenfahrzeugwagens,
- FIG 2: das Deckengerüst aus FIG 1 in der Seitenansicht, wobei der Wagenkasten des Schienenfahrzeugwagens angeschnitten dargestellt ist,
- FIG 3: der Schienenfahrzeugwagen mit dem Deckengerüst aus FIG 1 und FIG 2 im Querschnitt,
- FIG 4: einen Ausschnitt aus FIG 1 in einer vergrößerten Darstellung,
- FIG 5: einen Schienenfahrzeugwagen mit einem zu FIG 1 analogen Deckengerüst und mit Klimakanälen,
- FIG 6: eine dreidimensionale Ansicht eines Ausschnitts aus FIG 5,
- FIG 7: einen Schienenfahrzeugwagen mit einem zu FIG 1 analogen Deckengerüst und einem Beleuchtungssystem,
- FIG 8: eine dreidimensionale Ansicht eines Ausschnitts aus FIG 7, welche die Befestigung der Beleuchtungselemente der ersten Art aus FIG 7 näher zeigt,
- FIG 9: eine dreidimensionale Ansicht eines anderen Ausschnitts aus FIG 7, welche die Befestigung der Beleuchtungselemente der zweiten Art aus FIG 7 näher zeigt,
- FIG 10: einen Schienenfahrzeugwagen mit einem zu FIG 1 analogen Deckengerüst und Deckeninnenverkleidungselementen,
- FIG 11: eine dreidimensionale Ansicht eines Ausschnitts aus FIG 10,
- FIG 12: einen Schienenfahrzeugwagen mit einem zu FIG 1 analogen Deckengerüst, den Klimakanälen aus FIG 5, dem Beleuchtungssystem aus FIG 7, den Deckeninnenverkleidungselementen aus FIG 10 und weiteren Deckeninnenverkleidungselementen,
- FIG 13: ein vergrößerter Ausschnitt aus FIG 12,
- FIG 14: einen Schienenfahrzeugwagen in Analogie zu dem Schienenfahrzeugwagen aus FIG 12 mit einem Monitormodul,
- FIG 15: eine dreidimensionale Ansicht eines Ausschnitts aus FIG 14,
- FIG 16: einen Schienenfahrzeugwagen in Analogie zu dem Schienenfahrzeugwagen aus FIG 12 mit einem Raumtrennermodul,
- FIG 17: eine dreidimensionale Ansicht eines Ausschnitts aus FIG 16,
- FIG 18: ein anderes Deckengerüst eines Schienenfahrzeugwagens in einer dreidimensionalen Ansicht,
- FIG 19: das andere Deckengerüst aus FIG 18 in der Seitenansicht, wobei der Wagenkastens 94 des Schienenfahrzeugwagens 92 angeschnitten dargestellt ist,
- FIG 20: ein weiteres Deckengerüst eines Schienenfahrzeugwagens in einer dreidimensionalen Ansicht,
- FIG 21: den Schienenfahrzeugwagen mit dem weiteren Deckengerüst aus FIG 20 im Querschnitt,
- FIG 22: einen Schienenfahrzeugwagen mit dem weiteren De-ckengerüst aus FIG 20 sowie weiteren Elementen im Querschnitt.

FIG 1 zeigt schematisch ein Deckengerüst 2 eines Schienenfahrzeugwagens 4 in einer dreidimensionalen Ansicht.

Das Deckengerüst ist innerhalb eines Wagenkastens 6 des Schienenfahrzeugwagens 4 angeordnet (vgl. FIG 2). Einer besseren Übersichtlichkeit halber ist in der dreidimensionalen Ansicht in FIG 1 der Wagenkastens 6 nicht dargestellt.

FIG 2 zeigt schematisch das Deckengerüst 2 aus FIG 1 in der Seitenansicht, wobei der Wagenkastens 6 des Schienenfahrzeugwagens 4 angeschnitten dargestellt ist.

Sowohl in FIG 1 als auch in FIG 2 ist außerdem eine Schnittebene III-III eingezeichnet.

FIG 3 zeigt schematisch den Wagenkasten 6 sowie das Deckengerüst 2 aus FIG 1 und FIG 2 im Querschnitt entlang der Schnittebene III-III.

Der Wagenkasten 6 bildet ein tragendes Grundgerüst aus. Beispielsweise kann der Wagenkasten 6 aus Profilelementen zusammengesetzt sein. Ein Querschnitt der Profilelemente ist üblicherweise nicht voll ausgefüllt, sondern umfasst vorzugsweise Stege. Der Einfachheit halber wurde der Schnitt des angeschnittenen Wagenkastens in FIG 2 sowie der Querschnitt des Wagenkastens in FIG 3 schraffiert dargestellt, ohne die genaue Bauweise mit Stegen und allen Stößen von Profilelementen abzubilden.

Das Deckengerüst 2, welches in den Figuren 1 bis 3 abgebildet ist, weist zwei Längsstreben 8 auf, welche in Längsrichtung des Schienenfahrzeugwagens 4 verlaufen. Die Längsstreben 8 des Deckengerüsts 2 erstrecken sich zumindest durch einen ersten Bereich 9 des Wagenkastens 6.

Der Wagenkasten 6 und/oder ein anderer Wagenkasten des Schienenfahrzeugs, in welchem der Schienenfahrzeugwagen 4 angeordnet sein kann, weist einen zweiten Bereich auf (nicht dargestellt, vgl. FIG 20). In diesem Fall ist der erste Bereich 9 als Hochdach-Bereich ausgebildet, wohingegen der zweite Bereich als Flachdach-Bereich ausgebildet ist. Die Längsstreben 8 des Deckengerüsts 2 erstrecken sich durch den zweiten Bereich des Wagenkastens 6 (nicht dargestellt, vgl. FIG 20).

Das Deckengerüst 2 weist im ersten Bereich 9 des Wagenkastens 6 zumindest eine Querstrebe 10 auf, welche die Längsstreben 8 des Deckengerüsts 2 miteinander verbindet. Die Längsstreben 8 sind in dem ersten Bereich 9 unter Verwendung der zumindest einen Querstrebe 10 an dem Wagenkasten 6 befestigt. Das Deckengerüst 2 weist hier beispielhaft drei solcher Querstreben 10 auf.

In FIG 3 (, welches den Querschnitt des Deckengerüsts 2 zeigt,) ist der Blick auf eine der Querstreben 10 dargestellt, ohne dahinterliegende Elemente abzubilden.

Außerdem weist das Deckengerüst 2 zwei andere Querstreben 12 auf, welche die Längsstreben 8 des Deckengerüsts 2 miteinander verbinden, welche jedoch nicht zur Befestigung an dem Wagenkasten 6 genutzt werden. Die anderen Querstreben 12 sind in diesem Ausführungsbeispiel kürzer ausgebildet als die erstgenannten Querstreben 10. Prinzipiell könnten die Längen der Querstreben 10, 12 variieren.

Die Querstreben 10, 12 sind auf einer konstanten Höhe bezüglich mehrerer Radaufstandspunkte (nicht dargestellt) des Schienenfahrzeugwagens 4 angeordnet.

Sowohl die Längsstreben 8 als auch die Querstreben 10, 12 sind als Profilschienen ausgebildet. Die Profilschienen sind in diesem Beispiel Strangpressprofile, welche jeweils ein X-Profil aufweisen (vgl. FIG 4). Profilschienen sind leicht und können dennoch eine hohe Last tragen. Aufgrund der Profilbauweise ist eine flexible Anordnung der Querstreben 10, 12 möglich. Ferner wird eine flexible Anbindung von Ausstattungselementen ermöglicht.

Die Längsstreben 8 weisen jeweils mehrere einzelne, miteinander verbundene Strebenelemente 14 auf. Die Strebenelemente 14 sind unter Verwendung von Verbindungselementen 16 miteinander verbunden.

Eine der erstgenannten Querstreben 10, nämlich die zeichnungsgemäß rechte Querstrebe 10, ist über zwei der Verbindungselemente 16, welche jeweils zwei Strebenelemente 14 miteinander verbinden, mit dem Längsstreben 8 verbunden. Die übrigen erstgenannten Querstreben 10 sind unter Verwendung baugleicher Verbindungselemente 16 mit den Längsstreben verbunden.

Auch die anderen, hier kürzer ausgebildeten Querstreben 12 sind jeweils über zwei der Verbindungselemente 16, welche jeweils zwei Strebenelemente 14 miteinander verbinden, oder unter Verwendung baugleicher Verbindungselemente 16 mit den Längsstreben 8 verbunden.

Auf diese Weise kann die Zahl an Gleichteilen erhöht werden.

Die Querstreben 10, 12 weisen zumindest einen die Längsstreben 8 verbindenden Strebenbereich 18 auf. Außerdem können die Querstreben 10, 12 zumindest einen seitlich überstehenden Strebenbereich 20 aufweisen. In diesem Beispiel weisen die erstgenannten Querstreben 10 jeweils zwei seitlich überstehende Strebenbereiche 20 auf. Die anderen Querstreben 12 weisen in diesem Ausführungsbeispiel dagegen keinen seitlich überstehenden Strebenbereich 20 auf, sondern schließen seitlich bündig mit den Längsstreben 8 ab.

Der Wagenkasten 6 umfasst ein Dach 22, Seitenelemente 24 und einen Boden (letzterer ist nicht gezeigt).

Die Längsstreben 8 sind in dem ersten Bereich 9 des Wagenkastens 6 unter Verwendung der erstgenannten Querstreben 10 an dem Dach 22 und/oder an zumindest einem der Seitenelemente 24 des Wagenkastens 6 befestigt.

In diesem Ausführungsbeispiel sind die Längsstreben 8 in dem ersten Bereich 9 des Wagenkastens 6 unter Verwendung der erstgenannten Querstreben 10 zumindest an dem Dach 22 befestigt.

Das Deckengerüst 2 umfasst mehrere Befestigungsmittel 26, unter Verwendung welcher die erstgenannten Querstreben 10 in diesem Beispiel jeweils unmittelbar an dem Wagenkasten 6, insbesondere an dem Dach 22 des Wagenkastens 6, befestigt sind.

Jedes der Befestigungsmittel 26 zur Befestigung einer erstgenannten Querstrebe 10 an dem Dach 22 kann beispielsweise zwei Halter 28 bzw. 30 aufweisen. Vorzugsweise verlaufen die Halter 28, 30 senkrecht zu der Ebene, die durch die Längsstreben 8 aufgespannt wird.

Die zeichnungsgemäß links dargestellte Querstrebe 10 ist beispielsweise über ein Befestigungsmittel 26 unmittelbar an dem Dach 22 befestigt, wobei das Befestigungsmittel 26 hier zwei Halter 28 aufweist, welche in den seitlich überstehenden Strebenbereichen 20 der Querstrebe 10 angeordnet sind.

Die anderen beiden erstgenannten Querstreben 10, welche zeichnungsgemäß rechts dargestellt sind, sind beispielsweise jeweils über ein Befestigungsmittel 26 unmittelbar an dem Dach 22 befestigt, wobei das Befestigungsmittel 26 jeweils zwei Halter 30 aufweist, welche in dem jeweiligen verbindenden Strebenbereich 18 der jeweiligen Querstrebe 10 angeordnet sind.

Das Deckengerüst kann außerdem andere Befestigungsmittel 32 aufweisen, unter Verwendung welcher die Längsstreben 8 unmittelbar an dem Wagenkasten 6, insbesondere an dem Dach 22 des Wagenkastens 6, befestigt sind.

Das Deckengerüst 2 umfasst weitere Befestigungsmittel 34, unter Verwendung welcher in diesem Beispiel eine der erstgenannten Querstreben 10, nämlich die zeichnungsgemäß zweite Querstrebe 10 von links, unmittelbar an dem Wagenkasten 6, insbesondere an den Steitenelementen 24 des Wagenkastens 6, befestigt ist.

In FIG 1 ist der Ausschnitt IV markiert, welcher in FIG 4 vergrößert dargestellt ist.

FIG 4 zeigt einen Ausschnitt des Schienenfahrzeugwagens 4 aus FIG 2 und FIG 3 in einer vergrößerten, dreidimensionalen Darstellung. Insbesondere ist in FIG 4 die Verbindung der erstgenannten Querstrebe 10 sowie die Verbindung der anderen Querstrebe 12 mit den Längsstreben 8 sichtbar.

Die Querstreben 10, 12 sind unter Verwendung der zuvor genannten Verbindungselemente 16 mit den Längsstreben 8 verbunden.

Das Verbindungselement 16 ist als Winkelelement mit zwei Schenkeln 36 ausgebildet. Der erste Schenkel 36 des Verbindungselements 16 ist über eine Schraubverbindung 38 mit einer der Längsstreben 8 verschraubt. Der zweite Schenkel 36 des Verbindungselements 16 ist über eine Schraubverbindung 38 mit einer der Querstreben 10, 12 verschraubt.

Aufgrund der Profilbauweise kann beim Verschrauben die Position der Verbindungselemente 16 in Längsrichtung der Längsstreben 8 frei gewählt werden.

Die Querstreben 10, 12 können unter Verwendung von Bügelelementen 39 zusätzlich gesichert sein. Die Bügelelemente 39 sind jeweils mit einem der Verbindungselemente 16 verschraubt und umschließen die jeweilige Querstrebe 10, 12.

Die erstgenannte Querstrebe 10, welche in FIG 4 zeichnungsgemäß rechts dargestellt ist, ist unter Verwendung des Befestigungsmittels 26 unmittelbar an dem Wagenkasten 6, insbesondere an dem Dach 22 des Wagenkastens 6, befestigt.

Das Befestigungsmittel 26 weist jeweils zwei Halter 30 auf, welche jeweils über eine Schraubverbindung 38 mit der erstgenannten Querstrebe 10 verschraubt sind. Insbesondere sind die Halter 30 mit dem verbindenden Strebenbereich 18 der erstgenannten Querstrebe 10 verschraubt.

Die zwei Halter 30 des Befestigungsmittels 26 sind außerdem jeweils über eine Schraubverbindung 38 mit dem Dach 22 verschraubt (vgl. FIG 3, in FIG 4 ist der Wagenkasten 6 der Übersichtlichkeit halber nicht gezeigt).

Aufgrund der Profilbauweise kann beim Verschrauben die Position der Halter in Längsrichtung der Querstreben 10, d.h. in Querrichtung des Deckengerüsts 2, frei gewählt werden.

Auf diese Weise kann die Anbindung des Deckengerüsts 2 an die Decke 22 des Wagenkastens 6 an jeder beliebigen Stelle erfolgen. Auf diese Weise ist die Anbindung des Deckengerüsts 2 an die Decke 22 sehr flexibel.

In FIG 4 ist die erstgenannte Querstrebe 10 unter Verwendung des weiteren Befestigungsmittels 34 unmittelbar an dem Wagenkasten 6, insbesondere an den Seitenelementen 24 des Wagenkastens 6, befestigt. Die weiteren Befestigungsmittel 34 sind jeweils mit einem der seitlich überstehenden Strebenbereiche 20 der erstgenannten Querstrebe 10 verschraubt. Außerdem sind die weiteren Befestigungsmittel 34 jeweils mit einer der Seitenelemente 24 des Wagenkastens 6 verschraubt (vgl. FIG 3, in FIG 4 nicht gezeigt).

Auf diese Weise kann die Stabilität des Deckengerüsts erhöht werden.

FIG 5 zeigt einen Schienenfahrzeugwagen 40 mit einem analogen Deckengerüst 2 wie in dem Ausführungsbeispiel in FIG 1 bis FIG 4 in einer Querschnittsdarstellung (analog zu FIG 3).

Die nachfolgende Beschreibung beschränkt sich im Wesentlichen auf die Unterschiede zum Ausführungsbeispiel aus FIG 1 bis FIG 4, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Schienenfahrzeugwagen 40 umfasst ein Klimaverteilungssystem 42 mit mehreren Klimakanälen 44.

Diejenigen Klimakanäle 44, welche in dem ersten Bereich 9 des Wagenkastens 6 angeordnet sind, sind zumindest an den erstgenannten Querstreben 10 befestigt.

Prinzipiell könnten die in dem ersten Bereich 9 angeordneten Klimakanäle 44 auch, insbesondere unmittelbar, an dem Dach 22 befestigt sein.

Insbesondere sind die Klimakanäle 44 mittels Befestigungselementen 46 zumindest an den erstgenannten Querstreben 10 befestigt.

In FIG 5 ist gezeigt, wie zwei der Klimakanäle 44 in dem ersten Bereich 9 an einer der erstgenannten Querstreben 10 befestigt sind.

FIG 6 zeigt einen Ausschnitt des Schienenfahrzeugwagens 40 aus FIG 5 in einer vergrößerten, dreidimensionalen Darstellung. Insbesondere ist in FIG 6 die Befestigung eines der Klimakanäle 44 sichtbar.

Die Befestigungselemente 46 sind über eine Schraubverbindung 38 mit der dargestellten Querstrebe 10 verschraubt. Dabei kann das jeweilige Befestigungselement 46 mit dem die Längsstreben 8 verbindenden Strebenbereich 18 oder mit einem der seitlich überstehenden Strebenbereiche 20 der Querstrebe 10 verschraubt sein.

Außerdem sind die Befestigungselemente 46 jeweils über eine Schraubverbindung 38 mit einem der Klimakanäle 44 verschraubt. Prinzipiell können die Befestigungselemente 46 jeweils mit einem der Klimakanäle 44 auch stoffschlüssig verbunden, beispielsweise verschweißt oder verklebt, sein.

FIG 7 zeigt einen Schienenfahrzeugwagen 48 mit einem analogen Deckengerüst 2 wie in dem Ausführungsbeispiel in FIG 1 bis FIG 4 in einer Querschnittsdarstellung.

Die nachfolgende Beschreibung beschränkt sich im Wesentlichen auf die Unterschiede zum Ausführungsbeispiel aus FIG 1 bis FIG 4, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Schienenfahrzeugwagen 48 weist ein Beleuchtungssystem 50 mit mehreren Beleuchtungselementen 52 der ersten Art sowie mehreren Beleuchtungselementen 54 der zweiten Art auf.

Diejenigen Beleuchtungselemente 52 der ersten Art, welche im ersten Bereich 9 angeordnet sind, sind zumindest an der dargestellten erstgenannten Querstrebe 10 befestigt.

Außerdem sind diejenigen Beleuchtungselemente 54 der zweiten Art, welche im ersten Bereich 9 angeordnet sind, jeweils an einer der Längsstreben 8 befestigt.

In FIG 7 ist gezeigt, wie ein Beleuchtungselemente 52 der ersten Art in dem ersten Bereich 9 an einer der erstgenannten Querstreben 10 befestigt ist. Weiter zeigt FIG 7, wie zwei Beleuchtungselemente 54 der zweiten Art in dem ersten Bereich 9 jeweils an einer der Längsstreben 8 befestigt sind.

FIG 8 zeigt einen Ausschnitt des Schienenfahrzeugwagens 48 aus FIG 7 in einer vergrößerten, dreidimensionalen Darstellung. Insbesondere ist in FIG 8 die Befestigung der Beleuchtungselemente 52 der ersten Art sichtbar.

Diejenigen Beleuchtungselemente 52 der ersten Art, welche im ersten Bereich 9 angeordnet sind, sind mittels Befestigungselementen 46 an den Querstreben 10, 12 befestigt.

Insbesondere sind diejenigen Beleuchtungselemente 52 der ersten Art, welche im ersten Bereich 9 angeordnet sind, an dem die Längsstreben 8 verbindenden Strebenbereich 18 der Querstrebe 10, 12 befestigt.

FIG 9 zeigt einen weiteren Ausschnitt des Schienenfahrzeugwagens 48 aus FIG 7 in einer vergrößerten, dreidimensionalen Darstellung. Insbesondere ist in FIG 8 die Befestigung der Beleuchtungselemente 54 der zweiten Art an einer der Längsstreben 8 sichtbar.

Zumindest diejenigen Beleuchtungselemente 54 der zweiten Art, welche im ersten Bereich 9 angeordnet sind, sind mittels Befestigungselementen 46 an der jeweiligen Längsstrebe 8 befestigt.

FIG 10 zeigt einen Schienenfahrzeugwagen 56 mit einem analogen Deckengerüst 2 wie in dem Ausführungsbeispiel in FIG 1 bis FIG 4 in einer Querschnittsdarstellung.

Die nachfolgende Beschreibung beschränkt sich im Wesentlichen auf die Unterschiede zum Ausführungsbeispiel aus FIG 1 bis FIG 4, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Schienenfahrzeugwagen 56 weist Deckeninnenverkleidungselemente 58 auf.

Zumindest diejenigen Deckeninnenverkleidungselemente 58, welche im ersten Bereich 9 angeordnet sind, sind an dem Deckengerüst 2, insbesondere an den Längsstreben 8, befestigt.

In FIG 10 ist gezeigt, wie zwei Deckeninnenverkleidungselemente 58 in dem ersten Bereich 9 an den Längsstreben 8 befestigt sind.

FIG 11 zeigt einen Ausschnitt des Schienenfahrzeugwagens 56 aus FIG 10 in einer vergrößerten, dreidimensionalen Darstellung. Insbesondere ist in FIG 11 die Befestigung der Deckeninnenverkleidungselemente 58 sichtbar.

Die Deckeninnenverkleidungselemente 58 sind über eine Schraubverbindung 38 oder andere geeignete Verbindung direkt mit den Längsstreben 8 verschraubt bzw. verbunden. Die in FIG 10 und FIG 11 gezeigten Deckeninnenverkleidungselemente 58 bilden seitliche Elemente einer Deckeninnenverkleidung 60 des Schienenfahrzeugwagens 56.

FIG 12 zeigt einen Schienenfahrzeugwagen 62 mit einem analogen Deckengerüst 2 wie in dem Ausführungsbeispiel in FIG 1 bis FIG 4 in einer Querschnittsdarstellung.

Der Schienenfahrzeugwagen 62 weist das Klimaverteilsystem 42 aus FIG 5, das Beleuchtungssystem 50 aus FIG 7 und die Deckeninnenverkleidungselemente 58 aus FIG 10 auf.

Die nachfolgende Beschreibung beschränkt sich im Wesentlichen auf die Unterschiede zu den zuvor genannten Ausführungsbeispielen, auf welche bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Außerdem weist der Schienenfahrzeugwagen 62 weitere Deckeninnenverkleidungselemente 64 auf. Die weiteren Deckeninnenverkleidungselemente 64 bilden mittlere Elemente einer Deckeninnenverkleidung 60.

Die weiteren Deckeninnenverkleidungselemente 64 weisen einen Entspannungsraum 66 und eine perforierte Platte 68 ("Lochplatte") auf.

Die Klimakanäle 44 münden über die weiteren Deckeninnenverkleidungselemente 64 in den Innenraum 70 des Schienenfahrzeugwagens 62. Klimatisierte Luft kann aus den Klimakanälen 44 durch den Entspannungsraum 66 und die perforierte Platte 68 des jeweiligen weiteren Deckeninnenverkleidungselements 64 hindurch in den Innenraum 70 des Schienenfahrzeugwagens 62 geführt werden.

Das Deckengerüst 2 trägt die Klimakanäle 44, die Beleuchtungselemente 52, 54 des Beleuchtungssystems 50 sowie die Deckeninnenverkleidungselemente 58, 64 der Deckeninnenverkleidung 60.

Auf eine direkte Anbindung der Klimakanäle 44, der Beleuchtungselemente 52, 54 sowie der Deckeninnenverkleidungselemente 58, 64 an den Wagenkasten 6 bzw. an das Dach 22 kann auf diese Weise verzichtet werden.

FIG 13 zeigt einen Ausschnitt des Schienenfahrzeugwagens 62 aus FIG 12 in einer vergrößerten Darstellung. Insbesondere ist in FIG 13 die Befestigung der weiteren Deckeninnenverkleidungselemente 64 sichtbar.

Die weiteren Deckeninnenverkleidungselemente 64 sind an dem Deckengerüst 2 befestigt, beispielsweise unter Verwendung von Befestigungselementen 46.

Das in FIG 13 gezeigte weitere Deckeninnenverkleidungselement 64 ist (auf der zeichnungsgemäß rechten Seite) unter Verwendung eines Befestigungselements 46 an einer der Längsstreben 8 befestigt, insbesondere mit einer der Längsstreben 8 verschraubt. Außerdem ist das weitere Deckeninnenverkleidungselement 64 (auf der zeichnungsgemäß linken Seite) über eine Scharnier-Aufhängung 72 mit dem Beleuchtungselement 52 der ersten Art verbunden. Auf diese Weise ist das weitere Deckeninnenverkleidungselement 64 (auf der zeichnungsgemäß linken Seite) mittelbar über das Beleuchtungselement 52 der ersten Art mit der erstgenannten Querstrebe 10 verbunden.

FIG 14 zeigt einen Schienenfahrzeugwagen 74 in Analogie zu dem Schienenfahrzeugwagen 62 aus FIG 12.

Die nachfolgende Beschreibung beschränkt sich im Wesentlichen auf die Unterschiede zu dem Ausführungsbeispiel aus den Figuren 12 und 13, auf welches bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Schienenfahrzeugwagen 74 weist zumindest ein in dem ersten Bereich 9 angeordnetes Modul 76 auf, welches als Monitormodul 76 ausgestaltetet ist. Das Modul 76 ist an dem Deckengerüst, insbesondere an den Längsstreben 8, befestigt.

Die Last des Moduls 76 wird vollständig von dem Deckengerüst 2 getragen.

Insbesondere ist das als Monitormodul 76 ausgestaltete Modul 76 in einer Aussparung in bzw. zwischen den weiteren Deckeninnenverkleidungselementen 64, welche mittlere Elemente der Deckeninnenverkleidung 60 bilden, platziert.

FIG 15 zeigt einen Ausschnitt des Schienenfahrzeugwagens 74 aus FIG 14 in einer vergrößerten, dreidimensionalen Darstellung. Insbesondere ist in FIG 14 die Befestigung des Moduls 76 sichtbar.

Das als Monitormodul ausgestaltete Modul 76 weist eine Anzeigeeinheit 78 sowie mit der Anzeigeeinheit verbundene Profilschienen 80 auf.

Das Monitormodul 76 ist unter Verwendung von Befestigungselementen 46 an den Längsstreben 8 befestigt.

Die Befestigungselemente 46 sind mit den Profilschienen 80 des Monitormoduls 76 verbunden. Insbesondere können die Befestigungselemente 46 - zumindest bei der Montage - entlang der Profilschienen 80 verschiebbar sein. Auf diese Weise kann die Montage des Monitormoduls 76 erleichtert werden.

Die Befestigungselemente 46 werden bei der Montage dann, wenn das Monitormodul 76 positioniert wurde, entlang der Profilschienen 80 des Moduls 76 so weit nach außen geschoben, dass die Befestigungselemente 46 (zumindest teilweise) auf den Längsstreben 8 des Deckengerüsts 2 aufliegen. Die Befestigungselemente 46 werden dann mit den Längsstreben 8 verbunden, vorzugsweise verschraubt.

FIG 16 zeigt einen Schienenfahrzeugwagen 82 in Analogie zu dem Schienenfahrzeugwagen 62 aus FIG 12.

Die nachfolgende Beschreibung beschränkt sich im Wesentlichen auf die Unterschiede zu dem Ausführungsbeispiel aus den Figuren 12 und 13, auf welches bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Schienenfahrzeugwagen 82 weist zumindest ein in dem ersten Bereich 9 angeordnetes Modul 84 auf, welches als Raumtrennermodul 84 ausgestaltetet ist. Das Raumtrennermodul 84 ist an dem Deckengerüst, insbesondere an den Längsstreben 8, befestigt.

Die Last des Raumtrennermoduls 84 wird zumindest teilweise von dem Deckengerüst 2 getragen.

In diesem Beispiel ist das Raumtrennermodul 84 ein Innentürmodul. D. h., das Raumtrennermodul 84 weist Wandelemente 86 und eine Innentür 88 auf.

Insbesondere ist das als Raumtrennermodul 84 ausgestaltete Modul 84 in einer Aussparung in bzw. zwischen den weiteren Deckeninnenverkleidungselementen 64, welche mittlere Elemente der Deckeninnenverkleidung 60 bilden, platziert.

FIG 17 zeigt einen Ausschnitt des Schienenfahrzeugwagens 82 aus FIG 16 in einer vergrößerten, dreidimensionalen Darstellung. Insbesondere ist in FIG 17 die Befestigung des als Raumtrennermodul 84 ausgestalteten Moduls 84 sichtbar.

Das Raumtrennermodul 84 ist unter Verwendung von Befestigungselementen 46 an den Längsstreben 8 befestigt.

Die Befestigungselemente 46 sind mit dem Raumtrennermodul 84 verschraubt. Außerdem sind die Befestigungselemente 46 jeweils mit einer der Längsstreben 8 verschraubt.

FIG 18 zeigt schematisch ein anderes Deckengerüst 90 eines Schienenfahrzeugwagens 92 in einer dreidimensionalen Ansicht.

Das Deckengerüst ist innerhalb eines Wagenkastens 94 des Schienenfahrzeugwagens 92 angeordnet (vgl. FIG 19). Einer besseren Übersichtlichkeit halber ist in der dreidimensionalen Ansicht in FIG 18 der Wagenkastens 94 nicht dargestellt.

FIG 19 zeigt schematisch das andere Deckengerüst 90 aus FIG 18 in der Seitenansicht, wobei der Wagenkasten 94 des Schienenfahrzeugwagens 92 angeschnitten dargestellt ist.

Die nachfolgende Beschreibung beschränkt sich im Wesentlichen auf die Unterschiede zum Ausführungsbeispiel aus FIG 1 bis FIG 4, auf das bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Das andere Deckengerüst 90 in FIG 18 und FIG 19 weist im ersten Bereich 9 des Wagenkastens 94 mehrere Querstreben 10 - hier vier Querstreben 10 - auf, welche die Längsstreben 8 des Deckengerüsts 90 miteinander verbinden, wobei die Längsstreben 8 in dem ersten Bereich 9 unter Verwendung der Querstreben 10 an dem Wagenkasten 94 befestigt sind.

Andere Querstreben 12, welche nicht zur Befestigung der Längsstreben 8 an dem Wagenkasten 94 genutzt werden, sind in FIG 18 und FIG 19 nicht gezeigt, jedoch möglich.

In diesem Beispiel weisen nur einige der Querstreben 10 jeweils zwei seitlich überstehende Strebenbereiche 20 auf. Eine der Querstreben 10, nämlich die zeichnungsgemäß zweite von links, weist dagegen keinen seitlich überstehenden Strebenbereich 20 auf, sondern schließt seitlich bündig mit den Längsstreben 8 ab. Ob und wie viele Querstreben 10 seitlich überstehende Strebenbereiche 20 aufweisen, kann (sowohl hier als auch bei dem oben beschriebenen Deckengerüst 2) variiert werden.

Die zeichnungsgemäß linke Querstrebe 10 ist in diesem Beispiel unter Verwendung eines Befestigungsmittels 26 unmittelbar an dem Wagenkasten 94, insbesondere an dem Dach 22 des Wagenkastens 94, befestigt.

Das Befestigungsmittel 26 zur unmittelbaren Befestigung weist zwei Halter 30 auf. In diesem Beispiel sind die Halter 30 des Befestigungsmittels 26 zur unmittelbaren Befestigung in dem verbindenden Strebenbereich 18 der zeichnungsgemäß linken Querstrebe 10 angeordnet. Die Halter 30 des Befestigungsmittels 26 zur unmittelbaren Befestigung sind einerseits mit der Querstrebe 10 und andererseits mit dem Dach 22 verschraubt.

Die übrigen Querstreben 10 sind in diesem Beispiel unter Verwendung eines Befestigungsmittels 96 mittelbar über einen an dem Wagenkasten 94 befestigten Innendeckencontainer 98 des Schienenfahrzeugwagens 92 an dem Wagenkasten 94 befestigt.

Der Innendeckencontainer 98 ist an dem Dach 22 des Wagenkastens 94 befestigt, insbesondere mit dem Dach 22 verschraubt. Somit sind die übrigen Querstreben 10 mittelbar, nämlich über den Innendeckencontainer 98, an dem Dach 22 befestigt (siehe FIG 19).

Die Befestigungsmittel 96 zur mittelbaren Befestigung sind in diesem Beispiel in den verbindenden Strebenbereichen 18 der jeweiligen Querstreben 10 angeordnet.

Das Befestigungsmittel 96 zur mittelbaren Befestigung, welches die in der Mitte der Zeichnung dargestellten Querstreben 10 mittelbar an dem Dach 22 befestigt, umfasst zwei Halter 100. Die Halter 100 des Befestigungsmittels 96 zur mittelbaren Befestigung verbindet zwei benachbarte Querstreben 10 hier die in der Mitte der Zeichnung dargestellten Querstreben 10. Jedes Ende eines jeweiligen Halters 100 ist jeweils mit einer der benachbarten Querstreben 10 verschraubt. Ferner ist jeder der Halter 100 mit dem Innendeckencontainer 98 verschraubt.

Das Befestigungsmittel 96 zur mittelbaren Befestigung, welches die zeichnungsgemäß rechte Querstrebe 10 mittelbar an dem Dach 22 befestigt, umfasst ebenfalls zwei Halter 102. Die letztgenannten Halter 102 des Befestigungsmittels 96 zur mittelbaren Befestigung sind nur mit einer der Querstreben 10, nämlich mit der hier zeichnungsgemäßen rechten Querstrebe 10, verschraubt. Ferner ist jeder der letztgenannten Halter 102 mit dem Innendeckencontainer 98 verschraubt.

Das Deckengerüst 90 umfasst die genannten Befestigungsmittel 26, 96 zur unmittelbaren und zur mittelbaren Befestigung.

Das Deckengerüst 90 umfasst in diesem Beispiel keine Befestigungsmittel 34, unter Verwendung welcher zumindest eine der Querstreben 10 unmittelbar an den Seitenelementen 24 des Wagenkastens 6 befestigt ist. Prinzipiell wären solche jedoch möglich.

Der Schienenfahrzeugwagen 92 kann analog wie einer der zuvor beschriebenen Schienenfahrzeugwagen 4, 40, 48, 56, 62, 74, 82 weitere Elemente aufweisen. Ferner kann das Deckengerüst 90 in einem der zuvor genannten Schienenfahrzeugwagen 4, 40, 48, 56, 62, 74, 82 verwendet werden.

FIG 20 zeigt ein weiteres Deckengerüst 104 eines Schienenfahrzeugwagens 106 in einer dreidimensionalen Ansicht.

In FIG 20 ist eine erste Schnittebene III-III dargestellt. Ein Querschnitt entlang der Schnittebene III-III entspricht dem in FIG 3 dargestellten Querschnitt.

In FIG 20 ist außerdem eine zweite Schnittebene XXI-XXI dargestellt.

FIG 21 zeigt den Schienenfahrzeugwagen 106 mit einem Wagenkasten 108 und dem weiteren Deckengerüst 104 aus FIG 20, welches innerhalb des Wagenkastens 108 angeordnet ist, im Querschnitt entlang der Schnittebene XXI-XXI.

Die nachfolgende Beschreibung beschränkt sich im Wesentlichen auf die Unterschiede zum Ausführungsbeispiel aus FIG 1 bis FIG 4 und zum Ausführungsbeispiel aus FIG 18 und 19, auf welche bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der erste Bereich 9 des Wagenkastens 108 ist als ein Hochdach-Bereich ausgebildet (siehe FIG 20).

Der Wagenkasten 108 weist einen zweiten Bereich 110 auf, welcher als ein Flachdach-Bereich ausgebildet ist.

Das heißt, dass das Dach 22 im ersten Bereich 9 als ein Hochdach ausgebildet ist und im zweiten Bereich 110 als ein Flachdach ausgebildet ist.

Die erste Schnittebene III-III liegt innerhalb des ersten Bereichs 9, also innerhalb des Hochdach-Bereichs. Die zweite Schnittebene XXI-XXI liegt innerhalb des zweiten Bereichs 110, also innerhalb des Flachdach-Bereichs. Folglich zeigt FIG 21 einen Querschnitt durch den zweiten Bereich 110, also den Flachdach-Bereich.

Die Längsstreben 8 des Deckengerüsts 104 erstrecken sich durch die beiden Bereiche 9, 110. Außerdem sind die Längsstreben 8 in den beiden Bereichen 9, 110 auf einer konstanten Höhe bezüglich mehrerer Radaufstandspunkte (nicht dargestellt) des Schienenfahrzeugwagens 106 angeordnet.

Die Längsstreben 8 sind im zweiten Bereich 110 über Verbindungselemente 16 mit dem als Flachdach ausgebildeten Dach 22 verbunden. Die Verbindungselemente 16 im zweiten Bereich 110 sind einerseits jeweils mit einer der Längsstreben 8 und andererseits mit dem als Flachdach ausgebildeten Dach 22 verschraubt.

Die im zweiten Bereich 110 angeordneten Verbindungselemente sind baugleich zu den im ersten Bereich 9 angeordneten Verbindungselementen 16, über welche die Querstreben 10, 12 mit den Längsstreben 8 verbunden sind.

Auf diese Weise wird erreicht, dass die Querstreben 10, 12, welche in dem ersten Bereich 9, also in Hochdachbereich, des Wagenkastens 108 angeordnet sind, auf derselben Höhe bezüglich der Radaufstandspunkte angeordnet sind wie das im Flachdach-Bereich 110 als Flachdach ausgebildete Dach 22 des Wagenkastens 108.

Auf diese Weise wird eine einheitliche Anbindungsebene geschaffen.

FIG 22 zeigt einen Schienenfahrzeugwagen 112 mit dem weiteren Deckengerüst 104 aus FIG 20 und FIG 21 im Querschnitt. Der in FIG 22 gezeigte Querschnitt verläuft durch den Flachdach-Bereich 110 des Schienenfahrzeugwagens 112. Ein Querschnitt durch den Hochdach-Bereich 9 des Schienenfahrzeugwagens 112 kann analog wie in FIG 12 oder FIG 14 aussehen.

Die nachfolgende Beschreibung beschränkt sich im Wesentlichen auf die Unterschiede zu den zuvor genannten Ausführungsbeispielen, auf welche bezüglich gleich bleibender Merkmale und Funktionen verwiesen wird. Im Wesentlichen gleich bleibende Elemente werden grundsätzlich mit den gleichen Bezugszeichen bezeichnet und nicht erwähnte Merkmale sind in das folgende Ausführungsbeispiel übernommen, ohne dass sie erneut beschrieben sind.

Der Schienenfahrzeugwagen 112 weist ein zu FIG 5 analoges Klimaverteilsystem 42 auf, welche zudem Klimakanäle 44 umfasst, welche im Flachdach-Bereich 110 angeordnet sind.

Diejenigen Klimakanäle 44, welche im Flachdach-Bereich 110 angeordnet sind, sind unterhalb des als Flachdach ausgebildeten Dachs 22 angeordnet. Die im Flachdach-Bereich 110 angeordneten Klimakanäle 44 sind an dem als Flachdach ausgebildeten Dach 22 befestigt. Außerdem können die im Flachdach-Bereich 110 angeordneten Klimakanäle 44 an den Längsstreben 8 befestigt sein.

Der Schienenfahrzeugwagen 112 weist ein zu FIG 7 analoges Beleuchtungssystem 50 zumindest mit Beleuchtungselementen 52 der ersten Art auf.

Diejenigen Beleuchtungselementen 52 der ersten Art, welche im Flachdach-Bereich 110 angeordnet sind, sind an dem als Flachdach ausgebildeten Dach 22 befestigt. Die im Flachdach-Bereich 110 angeordneten Beleuchtungselemente 52 der ersten Art können mittels den gleichen oder mit ähnlichen Befestigungselementen 46 befestigt sein, wie die im Hochdach-Bereich 9 angeordneten Beleuchtungselemente 52.

Der Schienenfahrzeugwagen 112 weist eine zu FIG 12 analoge Deckeninnenverkleidung 60 mit Deckeninnenverkleidungselementen 58, 64 auf. Diejenigen Deckeninnenverkleidungselementen 58, 64, welche im Flachdach-Bereich 110 angeordnet sind, sind auf die gleiche Art befestigt, wie diejenigen Deckeninnenverkleidungselementen 58, 64, welche im Hochdach-Bereich 9 angeordnet sind. Vorzugsweise sind diejenigen Deckeninnenverkleidungselemente 58, 64, welche im Flachdach-Bereich 110 angeordnet sind, an dem Deckengerüst 104, insbesondere an den Längsstreben 8, befestigt.

Ferner weist der Schienenfahrzeugwagen 112 ein als Monitormodul ausgestaltetes Modul 76 auf, welches in dem Flachdach-Bereich 110 angeordnet ist. Das im Flachdach-Bereich 110 angeordnete als Monitormodul ausgestaltete Modul 76 ist im Flachdach-Bereich 110 an dem Deckengerüst 104, insbesondere an den Längsstreben 8, befestigt. Insbesondere ist das als Monitormodul 76 ausgestaltete Modul 76 in einer Aussparung in bzw. zwischen den weiteren Deckeninnenverkleidungselementen 64, welche mittleren Elemente der Deckeninnenverkleidung 60 bilden, platziert. D. h., dass das im Flachdach-Bereich 110 angeordnete Modul 76 analog wie ein im Hochdach-Bereich 9 angeordnetes Modul 76 befestigt ist.

Das Modul 76 könnte prinzipiell auch als Raumtrennermodul oder als Haltestangenmodul ausgestaltet sein.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der beigefügten Ansprüche zu verlassen.

## Patentansprüche

1. Schienenfahrzeugwagen (4, 40, 48, 56, 62, 74, 82, 92, 106, 112) mit einem Wagenkasten (6, 94, 108) und einem innerhalb des Wagenkastens (6, 94, 108) angeordneten Deckengerüst (2), wobei das Deckengerüst (2, 90, 104) zwei in Längsrichtung des Schienenfahrzeugwagens (4, 40, 48, 56, 62, 74, 82) verlaufende Längsstreben (8) aufweist, welche sich zumindest durch einen ersten Bereich (9) des Wagenkastens (6, 64, 108) erstrecken, wobei
das Deckengerüst (2, 90, 104) in dem ersten Bereich (9) des Wagenkastens (6, 94, 108) zumindest eine Querstrebe (10) aufweist, welche die Längsstreben (8) des Deckengerüsts (2, 90, 104) miteinander verbindet, wobei die Längsstreben (8) in dem ersten Bereich (9) unter Verwendung der zumindest einen Querstrebe (10) an dem Wagenkasten (6, 94, 108) befestigt sind **dadurch gekennzeichnet, dass**
der erste Bereich (9) des Wagenkastens (108) als ein Hochdach-Bereich (9) ausgebildet ist und ein zweiter Bereich (110) des Wagenkastens (108) als ein Flachdach-Bereich (110) ausgebildet ist,
wobei sich die Längsstreben (8) des Deckengerüsts (104) durch die beiden Bereiche (9, 110) erstrecken und die Längsstreben (8) in den beiden Bereichen (9, 110) auf einer zumindest im Wesentlichen konstanten Höhe bezüglich mehrerer Radaufstandspunkte des Schienenfahrzeugwagens (106, 112) angeordnet sind.

2. Schienenfahrzeugwagen (4, 40, 48, 56, 62, 74, 82, 92, 106, 112) nach Anspruch 1,
**dadurch gekennzeichnet, dass**
die Längsstreben (8) in dem ersten Bereich (9) unter Verwendung der zumindest einen Querstrebe (10) an einem Dach (22) des Wagenkastens (6, 94, 108) befestigt sind.

3. Schienenfahrzeugwagen (4, 40, 48, 56, 62, 74, 82, 92, 106, 112) nach Anspruch 1 oder 2,
**dadurch gekennzeichnet, dass**
die Längsstreben (8) und/oder die zumindest eine Querstreben (10) als Profilschiene(n) ausgebildet sind/ist.

4. Schienenfahrzeugwagen (4, 40, 48, 56, 62, 74, 82, 92, 106, 112) nach einem der vorhergehenden Ansprüche,
**dadurch gekennzeichnet, dass**
die Querstrebe (10) unter Verwendung eines Befestigungsmittels (26, 34) unmittelbar an dem Wagenkasten (6, 94, 108) befestigt ist.

5. Schienenfahrzeugwagen (92, 106, 112) nach einem der vorhergehenden Ansprüche,
**dadurch gekennzeichnet, dass**
die Querstrebe (10) unter Verwendung eines Befestigungsmittels (26, 96) mittelbar an dem Wagenkasten (94, 108) befestigt ist, beispielsweise über einen an dem Wagenkasten (94, 108) befestigten Innendeckencontainer (98) des Schienenfahrzeugwagens (92, 106, 112).

6. Schienenfahrzeugwagen (40, 62, 74, 82, 112) nach einem der vorhergehenden Ansprüche,
**gekennzeichnet durch**
zumindest einen Klimakanal (44), welcher in dem ersten Bereich (9) angeordnet ist und an der Querstrebe (10) befestigt ist.

7. Schienenfahrzeugwagen (48, 62, 74, 82, 112) nach einem der vorhergehenden Ansprüche,
**gekennzeichnet durch**
zumindest ein Beleuchtungselement (52), welches im ersten Bereich (9) angeordnet ist und an der Querstrebe (10) befestigt ist.

8. Schienenfahrzeugwagen (48, 62, 74, 82, 112) nach einem der vorhergehenden Ansprüche,
**gekennzeichnet durch**
zumindest ein Beleuchtungselement (54), welches im ersten Bereich (9) angeordnet ist und an einer der Längsstreben (8) befestigt ist.

9. Schienenfahrzeugwagen (56, 62, 74, 82, 112) nach einem der vorhergehenden Ansprüche,
**gekennzeichnet durch**
Deckeninnenverkleidungselemente (58, 64), welche im ersten Bereich (9) angeordnet sind und an dem Deckengerüst (2, 104), insbesondere an den Längsstreben (8), befestigt sind.

10. Schienenfahrzeugwagen (74, 82, 112) nach einem der vorhergehenden Ansprüche,
**gekennzeichnet durch**
zumindest ein in dem ersten Bereich (9) angeordnetes als Raumtrennermodul (84), Monitormodul (76) oder Haltestangenmodul ausgestaltetes Modul (76, 84), welches an dem Deckengerüst (2, 104), insbesondere an den Längsstreben (8), befestigt ist.

11. Schienenfahrzeugwagen (74, 82, 112) nach Anspruch 10,
**dadurch gekennzeichnet, dass**
die Last des zumindest einen Moduls (76, 84) zumindest teilweise, insbesondere vollständig, von dem Deckengerüst (2, 104) getragen wird.

12. Schienenfahrzeugwagen (4, 40, 48, 56, 62, 74, 82, 92, 106, 112) nach einem der vorhergehenden Ansprüche,
**dadurch gekennzeichnet, dass**
das Deckengerüst (2, 90, 104) im ersten Bereich (9) mehrere solcher Querstreben (10) aufweist, welche auf einer zumindest im Wesentlichen konstanten Höhe bezüglich mehrerer Radaufstandspunkte des Schienenfahrzeugwagens (4, 40, 48, 56, 62, 74, 82, 92, 106, 112) angeordnet sind.

13. Schienenfahrzeugwagen (106, 112) nach einem der vorhergehenden Ansprüche,
**dadurch gekennzeichnet, dass**
die zumindest eine Querstrebe (10) zumindest im Wesentlichen auf derselben Höhe bezüglich der Radaufstandspunkte angeordnet ist wie das im Flachdach-Bereich (110) als Flachdach ausgebildete Dach (22) des Wagenkastens (108).

14. Schienenfahrzeugwagen (106, 112) nach einem der vorhergehenden Ansprüche,
**gekennzeichnet durch**
zumindest ein in dem Flachdach-Bereich (110) angeordnetes als Raumtrennermodul, Monitormodul (76) oder Haltestangenmodul ausgestaltetes Modul (76), welches an dem Deckengerüst (104), insbesondere an den Längsstreben (8), befestigt ist.

## Claims

1. Rail vehicle carriage (4, 40, 48, 56, 62, 74, 82, 92, 106, 112) having a carriage body (6, 94, 108) and a ceiling frame (2) arranged within the carriage body (6, 94, 108), wherein the ceiling frame (2, 90, 104) has two longitudinal struts (8) which run in the longitudinal direction of the rail vehicle carriage (4, 40, 48, 56, 62, 74, 82) and extend at least through a first region (9) of the carriage body (6, 64, 108), wherein
the ceiling frame (2, 90, 104) has, in the first region (9) of the carriage body (6, 94, 108), at least one transverse strut (10) which connects the longitudinal struts (8) of the ceiling frame (2, 90, 104) to each other, wherein the longitudinal struts (8) are fastened in the first region (9) to the carriage body (6, 94, 108) using the at least one transverse strut (10),
**characterized in that**
the first region (9) of the carriage body (108) is designed as a high-roof region (9) and a second region (110) of the carriage body (108) is designed as a flat-roof region (110), wherein the longitudinal struts (8) of the ceiling frame (104) extend through the two regions (9, 110), and the longitudinal struts (8) are arranged in the two regions (9, 110) at an at least substantially constant height with respect to a plurality of wheel-contact points of the rail vehicle carriage (106, 112).

2. Rail vehicle carriage (4, 40, 48, 56, 62, 74, 82, 92, 106, 112) according to Claim 1,
**characterized in that**
the longitudinal struts (8) are fastened in the first region (9) to a roof (22) of the carriage body (6, 94, 108) using the at least one transverse strut (10).

3. Rail vehicle carriage (4, 40, 48, 56, 62, 74, 82, 92, 106, 112) according to Claim 1 or 2,
**characterized in that**
the longitudinal struts (8) and/or the at least one transverse strut (10) are/is designed as (a) profile rail(s).

4. Rail vehicle carriage (4, 40, 48, 56, 62, 74, 82, 92, 106, 112) according to one of the preceding claims,
**characterized in that**
the transverse strut (10) is fastened directly to the carriage body (6, 94, 108) using a fastening means (26, 34).

5. Rail vehicle carriage (92, 106, 112) according to one of the preceding claims,
**characterized in that**
the transverse strut (10) is fastened indirectly to the carriage body (94, 108) using a fastening means (26, 96), for example via an interior ceiling container (98) of the rail vehicle carriage (92, 106, 112), said interior ceiling container being fastened to the carriage body (94, 108).

6. Rail vehicle carriage (40, 62, 74, 82, 112) according to one of the preceding claims,
**characterized by**
at least one air-conditioning duct (44) which is arranged in the first region (9) and is fastened to the transverse strut (10) .

7. Rail vehicle carriage (48, 62, 74, 82, 112) according to one of the preceding claims,
**characterized by**
at least one illuminating element (52) which is arranged in the first region (9) and is fastened to the transverse strut (10) .

8. Rail vehicle carriage (48, 62, 74, 82, 112) according to one of the preceding claims,
**characterized by**
at least one illuminating element (54) which is arranged in the first region (9) and is fastened to one of the longitudinal struts (8).

9. Rail vehicle carriage (56, 62, 74, 82, 112) according to one of the preceding claims,
**characterized by**
ceiling interior panelling elements (58, 64) which are arranged in the first region (9) and are fastened to the ceiling frame (2, 104), in particular to the longitudinal struts (8).

10. Rail vehicle carriage (74, 82, 112) according to one of the preceding claims,
**characterized by**
at least one module (76, 84) which is arranged in the first region (9), is configured as a partition module (84), monitor module (76) or holding rod module and is fastened to the ceiling frame (2, 104), in particular to the longitudinal struts (8).

11. Rail vehicle carriage (74, 82, 112) according to Claim 10,
**characterized in that**
the load of the at least one module (76, 84) is carried at least partially, in particular completely, by the ceiling frame (2, 104).

12. Rail vehicle carriage (4, 40, 48, 56, 62, 74, 82, 92, 106, 112) according to one of the preceding claims,
**characterized in that**
the ceiling frame (2, 90, 104) has, in the first region (9), a plurality of such transverse struts (10) which are arranged at an at least substantially constant height with respect to a plurality of wheel contact points of the rail vehicle carriage (4, 40, 48, 56, 62, 74, 82, 92, 106, 112).

13. Rail vehicle carriage (106, 112) according to one of the preceding claims,
**characterized in that**
the at least one transverse strut (10) is arranged at least substantially at the same height with respect to the wheel contact points as the roof (22) of the carriage body (108) designed as a flat roof in the flat-roof region (110).

14. Rail vehicle carriage (106, 112) according to one of the preceding claims,
**characterized by**
at least one module (76) which is arranged in the flat-roof region (110), is configured as a partition module, monitor module (76) or holding rod module and is fastened to the ceiling frame (104), in particular to the longitudinal struts (8) .

## Revendications

1. Voiture (4, 40, 48, 56, 62, 74, 82, 92, 106, 112) de véhicule ferroviaire comprenant une caisse (6, 94, 108) et une structure (2) de plafond disposée à l'intérieur de la caisse (6, 94, 108), dans laquelle la structure (2, 90, 104) de plafond a deux longerons (8) s'étendant dans la direction longitudinale de la voiture (4, 40, 48, 56, 62, 74, 82) de véhicule, qui s'étendent au moins dans une première partie (9) de la caisse (6, 64, 108),
dans laquelle la structure (2, 90, 104) de plafond a, dans la première partie (9) de la caisse (6, 94, 108), au moins une traverse (10), qui relie entre eux les longerons (8) de la structure (2, 90, 104) de plafond, dans laquelle les longerons (8) sont, dans la première partie (9), fixés à la caisse (6, 94, 108) en utilisant la au moins une traverse (10),
**caractérisée en ce que**
la première partie (9) de la caisse (108) est constituée sous la forme d'une partie (9) à toit surélevé et une deuxième partie (110) de la caisse (108) est constituée sous la forme d'une partie (110) à toit plat,
dans laquelle les longerons (8) de la structure (104) de plafond s'étendent dans les deux parties (9, 110) et les longerons (8) sont disposés dans les deux parties (9, 110) à un niveau au moins à peu près constant, par rapport à plusieurs points de contact de roue de la voiture (106, 112) de véhicule ferroviaire.

2. Voiture (4, 40, 48, 56, 62, 74, 82, 92, 106, 112) de véhicule ferroviaire suivant la revendication 1,
**caractérisée en ce que**
les longerons (8) de la première partie (9) sont fixés à un toit (22) de la caisse (6, 94, 108) en utilisant la au moins une traverse (10).

3. Voiture (4, 40, 48, 56, 62, 74, 82, 92, 106, 112) de véhicule ferroviaire suivant la revendication 1 ou 2,
**caractérisée en ce que**
les longerons (8) et/ou la au moins une traverse (10) sont / est constitués sous la forme d'un rail profilé ou de rails profilés.

4. Voiture (4, 40, 48, 56, 62, 74, 82, 92, 106, 112) de véhicule ferroviaire suivant l'une des revendications précédentes,
**caractérisée en ce que**
la traverse (10) est fixée directement à la caisse (6, 94, 108) en utilisant un moyen (26, 34) de fixation.

5. Voiture (92, 106, 112) de véhicule ferroviaire suivant l'une des revendications précédentes,
**caractérisée en ce que**
la traverse (10) est fixée indirectement à la caisse (94, 108) en utilisant un moyen (26, 96) de fixation, en étant fixée, par exemple par un conteneur (98) de plafond intérieur fixé à la caisse (94, 108) de la voiture (92, 106, 112) de véhicule ferroviaire.

6. Voiture (40, 62, 74, 82, 112) de véhicule ferroviaire suivant l'une des revendications précédentes,
**caractérisée par**
au moins un conduit (44) de conditionnement d'air, qui est disposé dans la première partie (9) et qui est fixé à la traverse (10).

7. Voiture (48, 62, 74, 82, 112) de véhicule ferroviaire suivant l'une des revendications précédentes,
**caractérisée par**
au moins un élément (52) d'éclairage, qui est disposé dans la première partie (9) et qui est fixé à la traverse (10).

8. Voiture (48, 62, 74, 82, 112) de véhicule ferroviaire suivant l'une des revendications précédentes,
**caractérisée par**
au moins un élément (54) d'éclairage, qui est disposé dans la première partie (9) et qui est fixé à l'un des longerons (8).

9. Voiture (56, 62, 74, 82, 112) de véhicule ferroviaire suivant l'une des revendications précédentes,
**caractérisée par**
des éléments (58, 64) d'habillage intérieur du plafond, qui sont disposés dans la première partie (9) et qui sont fixés à la structure (2, 104) de plafond, notamment aux longerons (8).

10. Voiture (74, 82, 112) de véhicule ferroviaire suivant l'une des revendications précédentes,
**caractérisée par**
au moins un module (76) de moniteur fixé comme module (84) de séparation d'espace dans la première partie (9), ou par un module (76, 84) conformé en module à barre de maintien, qui est fixé à la structure (2, 104) de plafond, notamment aux longerons (8).

11. Voiture (74, 82, 112) de véhicule ferroviaire suivant la revendication 10,
**caractérisée en ce que**
la charge du au moins un module (76, 84) est supportée au moins en partie, notamment entièrement, par la structure (2, 104) de plafond.

12. Voiture (4, 40, 48, 56, 62, 74, 82, 92, 106, 112) de véhicule ferroviaire suivant l'une des revendications précédentes,
**caractérisée en ce que**
la structure (2, 90, 104) de plafond a, dans la première partie (9), plusieurs traverses (10), qui sont disposées à un niveau au moins sensiblement constant par rapport à plusieurs points de contact de roue de la voiture (4, 40, 48, 56, 62, 74, 82, 92, 106, 112) de véhicule ferroviaire.

13. Voiture (106, 112) de véhicule ferroviaire suivant l'une des revendications précédentes,
**caractérisée en ce que**
la au moins une traverse (10) est disposée au moins sensiblement au même niveau que les points de contact de roue comme le toit (22) de la caisse (108) formé en toit plat dans la partie (110) à toit plat.

14. Voiture (106, 112) de véhicule ferroviaire suivant l'une des revendications précédentes,
**caractérisée par**
au moins un module (76) disposé dans la partie (110) à toit plat et conformé en module de séparation d'espace, en module (76) de moniteur ou en module de barre de maintien, qui est fixé à la structure (104) de plafond, notamment sur les longerons (8).
